# EUROPÄISCHE PATENTANMELDUNG

(11) **EP 2 095 971 A1**
(43) Veröffentlichungstag der Anmeldung: **02.09.2009**
(21) Anmeldenummer: 07794095.5
(22) Anmeldetag: 23.07.2007
(51) Int. Cl.: B44C 1/24, B31F 1/07, B41M 3/00

(54) **VERFAHREN ZUM AUFBRINGEN EINES BILDS AUF EIN FLÄCHENMATERIAL DURCH STANZEN (VARIANTEN), KALANDERPRESSE ZUR DURCHFÜHRUNG DES VERFAHRENS (VARIANTEN) UND GEMÄSS DEM VERFAHREN UNTER VERWENDUNG DER KALANDERPRESSE ERHALTENES PRODUKT (VARIANTEN)**

(30) Priorität: 25.10.2006 RU 2006137642
(71) Anmelder: Obschestvo S Ogranichennoy Otvetstvennostyu 'Darsail-Asp', Moscow, 105064 (RU)
(72) Erfinder: PYZHOV, Andrey Ivanovich, Moskovskaya obl., 142117 (RU); SHVEDOV, Sergey Aleksandrovich, Moskovskaya obl., 142117 (RU); TIMCHENKO, Pavel Vladimirovich, Moscow, 111020 (RU)
(74) Vertreter: Jeck, Anton
(86) Internationale Anmeldenummer: PCT/RU2007/000405
(87) Internationale Veröffentlichungsnummer: WO 2008/051112

(57) **Zusammenfassung**

Die Erfindung betrifft ein Verfahren zum Prägen eines Bildes auf ein Streifen- oder Bandmaterial mit einem Kalander mit zwei Prägewellen, von denen eine mit einer Antriebswelle gekoppelt ist und beide Wellen mit in Reihen von Überständen versehen sind, die ineinander greifen. Damit ein wirksames und wirtschaftliches Verfahren zur Erzeugung eines fotorealistischen Bildes erzeugt wird, wird die Reliefoberfläche einer Welle durch Entfernung des Überstandsmaterials innerhalb der Überstandshöhe so ausgebildet, dass die Tiefe der Reliefoberfläche variiert und mit zwei Größen des Tiefenwertes unabhängig von der optischen Dichte eines Originalbildes gemacht wird, wobei durch all diese Merkmale ein Effekt der Imitation von unterschiedlichen Grauwerten sichergestellt wird. Die Grauwerte sind durch die optische Dichte der entsprechenden Fragmente des zu kopierenden Originalbildes vorgegeben und erzeugen ein fotorealistisches Bild, das je nach Betrachtung unterschiedlich wahrnehmbar ist.

## Beschreibung

Die Erfindung bezieht sich auf ein Verfahren zum Prägen eines Bildes auf ein Streifen- oder Bandmaterial nach dem Oberbegriff des Anspruchs 1 bzw. 17, einem Kalander nach dem Oberbegriff des Anspruchs 8 bzw. 24 und ein Prägeerzeugnis nach dem Oberbegriff des Anspruchs 15 bzw. 35 zur Durchführung des Verfahrens mit dem Kalander.

Sie betrifft die mechanische Bearbeitung eines Blech- bzw. Rollenmaterials, darunter der Schichtstoffe, insbesondere die Verfahren und Mittel der mechanischen Formänderung ohne Materialentfernung, z. B. Verfahren und Mittel, die für das Prägen eingesetzt werden.

Es ist eine Einrichtung zur Folienprägung (US 6715411, B 31 F1/07, 2004) bekannt. Die Einrichtung enthält ein Gestell mit einer daran befestigten Antriebswelle, einen Wellenantrieb und einer Abtriebswelle. Die Antriebswelle weist eine Riffelfläche mit sich gegenseitig kreuzenden Reihen von abwechselnden Aussparungen und Vorsprünge. Die Aussparungen und die Vorsprünge konvergieren von der Basis bis zur Spitze. Am Gestell ist mindestens eine Abtriebswelle angeordnet. Die Abtriebswelle weist eine Riffelfläche mit sich gegenseitig kreuzenden Reihen von abwechselnden Aussparungen und Vorsprüngen auf. Die Aussparungen und die Vorsprünge konvergieren von der Basis bis zur Spitze und sind so angeordnet, dass sie mit der angrenzenden Riffelfläche der Antriebswelle zusammenwirken.

Diese bekannte technische Lösung ermöglicht es nicht, auf dem behandelten Material fotorealistische Abbildungen zu bekommen.

Der nächste Stand der Technik gegenüber den angemeldeten Erfindungen ist ein Verfahren, eine Einrichtung und Präge-Schichterzeugnisse, die im Patent RU 2227095, B31F 1/07, 1998 beschrieben sind. Das Verfahren dient zur Fertigung eines Präge-Blechmaterials. Das Präge-Blechmaterial enthält mindestens zwei miteinander verbundene Schichten. Nach diesem Verfahren wird ein Ornamentmuster mittels der Prägung der ersten Schicht ausgeführt. Das gesamte Hintergrundmuster wird vorher auf die erste Schicht aufgetragen. Dabei ist das Ornamentmuster durch die vorragenden Fragmente gebildet. Sie weisen größere Abmessungen auf und werden mit geringerer Dichte im Vergleich zu den vorragenden Fragmenten verteilt. Die vorragenden Fragmente setzen das gesamte Hintergrundmuster zusammen.

Die bekannten Vergleichserzeugnisse (darunter auch der nächstliegende Stand der Technik) stellen keine präzise Nachbildung des Musters (z. B. eine fotorealistische Wiedergabe des Musters) auf dem Blech (Streifen, Band) aus einem Folien- oder Schichtmaterial auf der Metallaußenschicht sicher. Der nächste Stand der Technik ermöglicht es, das Ornamentmuster lediglich so zu erzeugen, dass auf dem gleichförmigen allgemeinen Hintergrund breiten- und höhenmäßig größere Überstände geprägt werden. Die Halbtöneübertragung unter Einsatz von verschiedenen Grautönen, insbesondere bei der Folienprägung kann mit den bekannten Verfahren nicht erreicht werden.

Es ist Aufgabe der Erfindung, ein wirksames und wirtschaftliches Verfahren und Mittel zur Erzeugung eines fotorealistischen Bildes nach dem Folienprägungsverfahren bzw. von einem Schichtmaterial mit Metallüberzug zu schaffen, das insbesondere als Verpackungselement in der Tabak- und Lebensmittelindustrie verwendet werden kann.

Außerdem ist es Aufgabe der Erfindung ein Prägeerzeugnis mit dem darauf aufgetragenen fotorealistischen Bild zu schaffen, welches über einen hohen Schutzgrad gegen Fälschung verfügt.

Die gestellte Aufgabe wird durch die Merkmale des Anspruchs 1 gelöst.

Das neue Verfahren dient zum Auftragen eines Musters, welches das Bild des zu kopierenden Originals (einer Abbildung, einer Aufnahme) mit einer Halbtonwiedergabe erzeugt. Dafür wird das Muster auf den Streifen oder auf das Band aus Folie bzw. Schichtmaterial mit einer Metallaußenschicht unter Einsatz von einem Kalander aufgetragen. Der Kalander hat eine Antriebs- und mindestens eine Abtriebswelle. Die Arbeitsfläche einer der Wellen bzw. die Arbeitsflächen beider Wellen sind mit einigen Reihen von Überständen versehen. Dabei weist eine Welle eine Reliefoberfläche auf. Die Reliefoberfläche wird mittels Gravierens mit der Entfernung des Überstand-Materials (in der krummlinigen Oberfläche bzw. in der Ebene) innerhalb der Überstandshöhe ausgeführt. Die Form und die variable Tiefe der Reliefoberfläche werden je nach dem wiedergegebenen Originalbild vorgegeben. Dabei hängt die Tiefe der Relieffläche an den Stellen mit dem entfernten Material von der optischen Dichte der entsprechenden Fragmente des zu kopierenden Bildes ab. Der Tiefenwert liegt im Bereich, welcher durch zwei Größen beschränkt ist: Die eine Größe entspricht der Anordnung der Überstandbasis, und die Null-Größe entspricht der Anordnung der Überstandsspitze. Die Prägung wird auf dem behandelten Material mit variabler Tiefe ausgeführt. Das stellt den Effekt einer Imitation von unterschiedlichen Grauwerten sicher, in Übereinstimmung mit dunkleren oder helleren Stellen der einzelnen Fragmente des zu kopierenden Originalbildes. Somit wird ein fotorealistisches Bild erzeugt. Dieses Bild wird unterschiedlich ("Negativ" bzw. "Positiv") je nach dem Beobachtungswinkel, und/oder je nach der Ansicht und/oder je nach der Lichtquellenlage wahrgenommen.

Dabei sind die Wellenüberstände nach der bevorzugten Ausführungsform konvergierend von der Basis zur Spitze hin ausgeführt. Die Überstandsspitzen der Wellenflächen können mit einer waagerechten oder mit einer schrägen Abflachungsfläche ausgeführt werden. Die Abflachungsflächen oder mindestens die Teile der Überstände einer der Wellen können verschiedene Flächen aufweisen. Die abwechselnden Überstände können pyramidenförmig ausgeführt werden oder die Form einer abgestumpften Pyramide aufweisen.

Das Verfahren kann auch unter Einsatz von einem Kalander realisiert werden. Der Kalander enthält mindestens zwei Prägewellen. Eine der Wellen ist mit einem Antrieb gekoppelt. Dabei sind auf der Arbeitsfläche der ersten Kalanderwelle Aussparungsreihen ausgeführt. Die Arbeitsfläche der zweiten Kalanderwelle weist Reihen von Gegenüberständen auf. Die Arbeitsfläche der zweiten Kalanderwelle kann auch in Form eines Zylinders aus elastischem Material ausgeführt werden. Dabei ist die Reliefoberfläche auf der ersten Welle mittels Gravierens mit der Entfernung des Wellenmaterials innerhalb der Aussparungstiefe ausgeführt. Die Form und die variable Tiefe der Reliefoberfläche werden je nach dem wiedergegebenen Originalbild vorgegeben. Dabei hängt die Tiefe der Relieffläche an den Stellen mit dem entfernten Wellenmaterial von der optischen Dichte der entsprechenden Fragmente des zu kopierenden Bildes ab, um die variable Prägetiefe auf dem behandelten Material zu erreichen. Dieser Tiefenwert liegt in einem Bereich, welcher durch zwei Größen beschränkt ist: Die eine Größe entspricht der Anordnung des unteren Aussparungspunktes und die Null-Größe entspricht der äußeren Wellenoberfläche. Dabei stimmt die Tiefe der Relieffläche zwischen den Aussparungen mit der durch die Aussparungsform vorgegebenen Tiefe überein. Die Gesamtheit dieser Merkmale stellt den Effekt einer Imitation von unterschiedlichen Grauwerten sicher. Die Grauwerte werden dabei durch die optische Dichte der entsprechenden Fragmente des zu kopierenden Originalbildes vorgegeben. Dabei wird ein fotorealistisches Bild erzeugt, welches je nach dem Beobachtungswinkel und/oder je nach der Ansicht und/oder je nach der Lichtquellenlage unterschiedlich wahrgenommen wird. Die Aussparungen werden verengt mit maximaler Fläche auf der Wellenarbeitsfläche ausgeführt. In Übereinstimmung mit dieser Ausführungsform des Verfahrens kann der Unterteil der Aussparungen mit waagerechter Abflachungsfläche versehen werden. Außerdem kann der Unterteil der Aussparungen mit einer schrägen Abflachungsfläche ausgeführt werden. Oder die Abflachungsflächen der Aussparungen können mit verschiedenen Flächenabmessungen ausgeführt werden. Die Aussparungen und die Überstände können auch pyramidenförmig ausgeführt werden oder die Form von einer abgestumpften Pyramide aufweisen. Die Aussparungen und die Überstände können auch kegelförmig ausgeführt werden oder die Form von einem abgestumpften Kegel aufweisen.

Die gestellte Aufgabe, eine Einrichtung zur Realisierung des oben beschriebenen Verfahrens zu schaffen, wird folgenderweise gelöst:

Die Einrichtung stellt einen Kalander zum Prägen der Abbildung auf ein flaches (Streifen- oder Band-) Material dar. Der Kalander enthält ein Gestell, eine Antriebswelle, einen Antrieb für die Antriebswelle und mindestens eine Abtriebswelle. Die Antriebswelle ist am Gestell befestigt. Die Oberfläche der Antriebswelle ist mit reihenweise angeordneten Überständen versehen. Die Abtriebswelle ist auch am Gestell befestigt und weist eine Oberfläche mit reihenweise angeordneten Überständen auf. Die Überstände sind so ausgeführt, dass sie mit den Überständen der Antriebswelle zusammenwirken können. Dabei wird auf einer der Kalanderwellen die Reliefoberfläche mittels Gravierens mit der Entfernung des Überstand-Materials innerhalb der Überstandshöhe ausgeführt. Die Form und die Tiefe der Reliefoberfläche werden je nach der optischen Dichte der Fragmente des zu kopierenden Originalfotos oder eines anderen Bildes vorgegeben. Dabei ist die Tiefe der Relieffläche an den Stellen mit Überständen variabel ausgeführt. Diese Tiefe variiert von der Maximalgröße, die der Anordnung der Überstandbasis entspricht, bis zu Nullgröße. Die Nullgröße entspricht der Anordnung der Überstandsspitze (in Sonderfällen kann es entweder um eine Spitze oder um eine Abflachungsfläche handeln). Die variable Tiefe ist erforderlich, um auf dem Verarbeitungsmaterial eine variable Prägetiefe zu erreichen. Dadurch wird der Effekt der Imitation von unterschiedlichen Grauwerten sicherstellt. Dabei wird ein fotorealistisches Bild erzeugt, welches je nach dem Beobachtungswinkel und/oder je nach der Ansicht und/oder je nach der Lichtquellenlage unterschiedlich wahrgenommen wird ("Positiv", "Negativ").

Die mögliche Ausführungsform der Wellenüberstände ist oben beschrieben.

Nach einer anderen Ausführungsform enthält der Kalander ein Gestell und mindestens zwei auf dem Gestell befestigte Prägewellen. Eine der Wellen ist mit dem Antrieb gekoppelt. Dabei sind an der Arbeitsfläche der ersten der Kalanderwellen (Antriebs- oder Abtriebswelle) einige Reihen von Aussparungen ausgeführt. Auf der Arbeitsfläche der zweiten Welle sind einige Reihen von Gegenaussparungen ausgeführt. Die Arbeitsfläche der zweiten Kalanderwelle kann auch in Form von einem Zylinder aus elastischem Material ausgeführt werden. Dabei ist die Reliefoberfläche auf der ersten Welle mittels Gravierens mit der Entfernung des Wellenmaterials innerhalb der Aussparungstiefe ausgeführt. Die Form und die variable Tiefe der Reliefoberfläche werden je nach dem wiedergegebenen Originalbild vorgegeben. Dabei ist die Tiefe der Relieffläche an den Stellen mit dem entfernten Wellenmaterial je nach der optischen Dichte der entsprechenden Fragmente des zu kopierenden Bildes ausgeführt, um im Verarbeitungsmaterial eine variable Prägetiefe zu erreichen. Dieser Reliefflächetiefenwert liegt in einem Bereich, welcher durch zwei Größen beschränkt ist: Die eine Größe entspricht der Anordnung des unteren Aussparungspunktes und die Null-Größe entspricht der äußeren Wellenoberfläche. Dabei stimmt die Tiefe der Relieffläche zwischen den Aussparungen mit der die Aussparungsform vorgegebenen Tiefe überein. Die Gesamtheit dieser Merkmale stellt einen Effekt der Imitation von unterschiedlichen Grauwerten sicher. Die Grauwerte werden dabei durch die optische Dichte der entsprechenden Fragmente des zu kopierenden Originalbildes vorgegeben. Dabei wird ein fotorealistisches Bild erzeugt, welches je nach dem Beobachtungswinkel und/oder je nach der Ansicht und/oder je nach der Lichtquellenlage unterschiedlich wahrgenommen wird. Die Form der Aussparungen und der Überstände können unterschiedlich sein, insbesondere so, wie es oben für die zweite Ausführungsform des Verfahrens beschrieben ist.

Das infolge der Realisierung des Verfahrens oder des Kalanderbetriebs gefertigte und gegen die Fälschung geschützte Erzeugnis stellt einen Streifen oder ein Band aus Folie oder ein Schichtmaterial mit einem Metallüberzug dar. Dieses Erzeugnis enthält ein geprägtes Bild. Dieses Bild stellt die Kopie von einem Foto (oder von einem anderen Bild) dar und sieht dem Original mit unterschiedlichen Grauwerten ähnlich. Das Bild gibt die weiße und die schwarze Farben darunter auch die Halbtöne des Originals wieder.

Das technische Ergebnis infolge der Verwendung der Erfindung ist eine Sicherstellung der Bildauftragung auf ein Streifen- oder Bandmaterial mittels des Prägeverfahrens und die Fertigung von Prägeerzeugnis mit dem darauf kopierten Bild. Die Wahrnehmung dieses Bildes ist durch den Effekt der Imitation von verschiedenen Grauwerten bedingt. Die Grauwerte werden dabei durch die optische Dichte der entsprechenden Fragmente des zu kopierenden Originalbildes vorgegeben. Im Endeffekt entsteht auf dem Erzeugnis ein fotorealistisches Bild. Das Bild wird unterschiedlich je nach dem Beobachtungswinkel und/oder je nach der Ansicht und/oder je nach der Lichtquellenlage wahrgenommen. Das weitere technische Ergebnis besteht darin, dass das auf der Folie oder auf dem metallisierten Material erzeugte Bild über einen hohen Schutzgrad gegen Fälschung verfügt.

Dieses Ergebnis wird dadurch erreicht, dass es unmöglich ist, mit der erforderlichen Genauigkeit das erzeugte Bild vom fertigen Erzeugnis zu kopieren (das fertige Erzeugnis kann die Folie oder das metallisierte Schichtmaterial sein). Das ist durch die komplizierte resultierende Prägeoberfläche bedingt. Dementsprechend ist es auch nicht möglich, eine Kalanderwelle zu fertigen, welche das gleiche Bild wiedergibt. Die Wiedergabe eines identischen Bildes mittels des Prägeverfahrens ist nur dann möglich, wenn bei der Kalanderwellenfertigung das Originalbild eingesetzt wird.

Die Folie mit dem darauf geprägten Bild nach dem neuen Verfahren unter Einsatz des vorgeschlagenen Kalanders kann insbesondere für Tabakwaren als Element ihrer Verpackung eingesetzt werden, welches einen hohen Schutzgrad gegen Fälschung sicherstellt.

Das Verfahren wird unter Einsatz einer Prägeeinrichtung - des Kalanders - realisiert. Der Kalander enthält ein Gestell, auf dem mindestens zwei Prägewellen befestigt sind. Die Antriebswelle ist mit einem Antrieb verbunden. Ein, zwei oder mehrere Abtriebswellen werden unter Zusammenwirkung mit der Antriebswelle angetrieben. Die Zusammenwirkung der Kalanderwellen stellt eine Bildprägung auf dem Streifen- oder Bandmaterial sicher.

Das Verfahren funktioniert auf folgende Weise:

Erstens können die Antriebswelle und die Abtriebswelle(n) gegenseitig mittels Überstände ineinander greifen. Die Überstände sind auf den Wellenarbeitsflächen ausgeführt. Die Überstände der ersten Welle werden in einem Raum (in einer "Vertiefung", "Zelle") angeordnet, welcher durch die Kreuzung der Seitenflächen (oder flachen, oder konischen, oder zylinderförmigen oder anderen Flächenformen) der benachbarten Überstände auf der Arbeitsfläche der zweiten Welle gebildet werden. Dabei weist mindestens ein Teil der Überstände der ersten Welle eine andere Geometrie auf als die in diese Überstände eingreifenden Überstände der zweiten Welle.

Zweitens kann die Arbeitsfläche der zweiten Welle mit Aussparungen für die Überstände der ersten Welle ausgeführt werden. Die Welleneingreifung kommt in diesem Fall durch die Anordnung der Überstände von einer Welle in den Aussparungen der anderen Welle zustande.

Drittens kann die Arbeitsfläche der ersten Welle mit Aussparungen ausgeführt werden, und die Arbeitsfläche der zweiten Welle kann eine zylindrische Form aufweisen. Dabei muss das Material der Arbeitsfläche der zweiten Welle elastisch sein. Dadurch wird die Drehmomentübertragung von der Antriebswelle auf die Abtriebswelle und somit der Vorschub des Verarbeitungsmaterials und dementsprechend der Prägevorgang sichergestellt (vorausgesetzt, dass eine Radialanpresskraft der Wellen vorliegt).

Viertens kann die Arbeitsfläche der ersten Welle mit Aussparungen versehen werden, und die Arbeitsfläche der zweiten Welle kann eine zylindrische Form haben. Dabei muss das Material der Arbeitsfläche der zweiten Welle auch wie oben beschrieben elastisch sein. Diese Elastizität stellt die Drehmomentübertragung von der Antriebswelle auf die Abtriebswelle sowie den Vorschub des Verarbeitungsmaterials und den Prägevorgang sicher.

Bei jeder der vier beschriebenen Varianten spielt es keine Rolle, welche der Wellen als Antriebswelle und welche als Abtriebswelle(n) fungiert. Um das Prägebild auf dem Verarbeitungsmaterial zu erzeugen, sind folgende Möglichkeiten der Wellenzusammenwirkung möglich:
- Ausführungsform Antriebs-Welle mit Überständen - Abtriebs-Welle mit Überständen und umgekehrt,
- Ausführungsform Antriebs-Welle mit Überständen - Abtriebs-Welle mit Aussparungen und umgekehrt,
- Ausführungsform Antriebs-Welle mit Überständen - Abtriebs-Welle mit elastischer zylindrischer Oberfläche und umgekehrt.

Die zu kopierende Abbildung wird auf eine Welle mit Überständen aufgetragen (ungeachtet dessen, ob Antriebs- oder Abtriebswelle). Dafür wird das Material der Überstände innerhalb der Überstandshöhe mittels Gravierung entfernt. Dadurch wird auf der Welle eine Reliefoberfläche gebildet. Die Form und die Tiefe der Reliefoberfläche werden durch das Ausgangsbild (das Original) festgelegt. Wird die Wellenoberfläche mit einer Relieffläche versehen, so variiert die Verarbeitungstiefe an den Stellen mit dem entferntem Material (in den Wellenüberständen) von Minimal- bis Maximalgröße je nach der optischen Dichte der entsprechenden Fragmente des zu kopierenden Bildes (je nach den Grauwerten im Original, praktisch von weiß bis schwarz). Das stellt die variable Prägetiefe auf dem Verarbeitungsmaterial sicher, was seinerseits einen Effekt der Imitation von verschiedenen Grauwerten auf dem Prägeerzeugnis erzeugt. Dabei entsteht ein fotorealistisches Bild. Die Abbildung auf dem Prägeerzeugnis wird als "Negativ" oder "Positiv" je nach dem Beobachtungswinkel und/oder je nach der Ansicht und/oder je nach der Lichtquellenlage wahrgenommen.

Die Tiefe der Wellenrelieffläche auf der Fläche, welche auf die Überstände zukommt, liegt in einem Bereich, welcher durch zwei Größen beschränkt ist: Die eine Größe entspricht der Anordnung der Überstandbasis und die Null-Größe entspricht der Anordnung der Überstandsspitze. Die Maximaltiefe der Relieffläche an den Stellen mit dem entfernten Material entspricht zum Beispiel der "schwarzen" Farbe auf dem Originalbild und die Minimaltiefe der "weißen" Farbe. Es ist auch eine andere Ausführung möglich: Die Maximaltiefe der Relieffläche entspricht der "weißen" Farbe auf dem Originalbild und die Minimaltiefe der "schwarzen" Farbe. Das wird dadurch möglich, dass, wie oben beschrieben, die Wahrnehmung des geprägten Bildes als "Negativ" oder als "Positiv" auf dem Fertigerzeugnis vom Blickwinkel und von der Lage der Lichtquelle abhängt.

Die Reliefflächentiefe an den einzelnen Fragmenten der Welle hängt nicht von der optischen Dichte des Ausgangsbildes ab. Das hängt damit zusammen, dass das Werkzeug die Einarbeitung bei der Behandlung der Wellenoberfläche nur dann ausführen kann, wenn die Behandlungszone mit dem Material der Überstände zusammenfällt. Wenn die Überstandsoberfläche in irgendwelcher Verarbeitungszone tiefer liegt, als es durch die optische Dichte des Originalbildes vorgegeben ist, dann kommt das Werkzeug höher. Es kommt keine Materialentfernung zustande, und die Reliefflächentiefe an dieser Stelle stimmt mit der Lagentiefe der Überstandsoberfläche überein. Im Grenzfall ist die Tiefe der Relieffläche maximal und liegt in der gleichen Ebene der Überstandsbasis unabhängig von den Grauwerten im Original.

Die Form der ursprünglichen Wellenüberstände (bis die Relieffläche darauf ausgeführt wird) kann unterschiedlich sein. In der Regel sind die Überstände von der Basis bis zur Spitze konvergierend ausgeführt und weisen die Form einer Pyramide, einer abgestumpften Pyramide (mit geradem oder Schrägschnitt), einem Kegel, einem abgestumpften Kegel (mit geradem oder Schrägschnitt), einem Viereck, einem abgestumpften Viereck (mit geradem oder Schrägschnitt), einem Polyeder, einem abgestumpften Polyeder (mit geradem oder Schrägschnitt) usw. auf.

Die Gegenaussparungen der anderen Welle bei der Ausführungsform Welle mit Überständen und Relieffläche - Welle mit Aussparungen weisen eine ähnliche Form auf, jedoch ist auf der Welle mit Aussparungen keine Reliefoberfläche vorhanden.

Bei Speziellausführungen können die Überstandsspitzen der Wellenflächen entweder zugespitzt, mit einer waagerechten Abflachungsfläche oder mit einer schrägen Abflachungsfläche ausgeführt werden. Die Abflachungsflächen der Überstände einer der Wellen können mit verschiedenen Flächenabmessungen ausgeführt werden.

Außer der oben beschriebenen Ausführungsform des Verfahren, bei dem das Originalbild auf die Welle mit Abständen kopiert wird, ist eine andere Ausführungsform des Verfahrens möglich, bei der das Originalbild auf die Welle mit Aussparungen kopiert wird. Dabei sind folgende Varianten der Wellenzusammenwirkung möglich:
- Variante Antriebs-Welle mit Aussparungen - Abtriebs-Welle mit Überständen und umgekehrt,
- Variante Antriebs-Welle mit Aussparungen - Abtriebs-Welle mit elastischer zylindrischer Oberfläche und umgekehrt.

Bei den genannten Ausführungsformen wird die zu kopierende Abbildung auf eine Welle mit Aussparungen aufgetragen (ungeachtet dessen, ob Antriebs- oder Abtriebswelle). Das Wellenmaterial zwischen den Aussparungen wird mittels Gravierens entfernt, und zwar so, dass die Relieffläche gebildet wird. Die Form und die variable Tiefe der Reliefoberfläche werden je nach dem wiedergegebenen Originalbild vorgegeben. Die Maximaltiefe der Relieffläche an den Stellen mit dem entfernten Material kann zum Beispiel der "schwarzen" Farbe auf dem Originalbild und die Minimaltiefe der "weißen" Farbe oder umgekehrt entsprechen, wie es oben beschrieben ist.

Die Tiefe der Relieffläche an den Stellen mit dem entfernten Wellenmaterial hängt von der optischen Dichte der entsprechenden Fragmente des zu kopierenden Bildes ab. Es liegt in einem Bereich, welcher durch folgende Größen begrenzt ist: vom untersten Aussparungspunkt bis zur Wellengröße, welche der äußeren Arbeitsfläche der Welle entspricht.

An den Stellen der Relieffläche mit den darauf angeordneten Aussparungen stimmt die Tiefe der Relieffläche mit der durch die Aussparungsform vorgegebenen Tiefe überein und hängt von der optischen Dichte des Originalbildes nicht ab. Das wird dadurch erklärt, dass das Werkzeug, dessen Bewegung von der optischen Dichte des Originals abhängt, beim Kopieren des Originalbildes auf die Welle über der Aussparung (über der Leere) verlaufen kann, ohne das Wellenmaterial zu berühren.

Die Aussparungen auf der Welle können unterschiedliche Formen aufweisen. In der Regel werden sie konvergierend in der Richtung der Wellendrehachse ausgeführt. Das heißt, sie haben die größte Querschnittsfläche, welche auf der Arbeitsfläche der Welle liegt. Der untere Teil der Aussparungen kann entweder zugespitzt, oder mit waagerechter Abflachungsfläche oder mit schräger Abflachungsfläche ausgeführt werden. Die Abflachungsflächen der Aussparungen können mit verschiedenen Flächenabmessungen ausgeführt werden.

Die Aussparungen (bis die Welle mit Relieffläche versehen wird) können die Form von einer Pyramide, einer abgestumpften Pyramide (mit geradem oder Schrägschnitt), einem Kegel, einem abgestumpften Kegel (mit geradem oder Schrägschnitt), einem Viereck, einem abgestumpften Viereck (mit geradem oder Schrägschnitt), einem Polyeder, einem abgestumpften Polyeder (mit geradem oder Schrägschnitt) usw. aufweisen. Die Gegenüberstände auf der anderen Welle bei der Ausführungsform "Welle mit Aussparungen und Reliefoberfläche - Welle mit Überständen" weisen eine ähnliche Form auf, jedoch ist keine Reliefoberfläche auf der Welle mit Überständen vorhanden.

Realisierung des neuen Verfahrens und die Funktion des Kalanders:

Die Kante des zu prägenden Blechmaterials - Streifen, Band (z. B. Folie oder folienartiges Material) wird zwischen die Arbeitsflächen der Antriebs- und der Abtriebswelle eingeführt. Bei den oben beschriebenen Ausführungsformen des Verfahrens und der Einrichtung dienen als kinematischer Bestandteil der Kraftmomentübertragung von der Antriebswelle auf die Abtriebswelle entweder die Überstandsspitzen oder die Aussparungen. Der Kalander stellt das Prägen durch die plastische Formänderung des Blechmaterials bei unterschiedlicher Form der Überstandoberflächen sicher. Das Material der Überstandsoberflächen kann in der Ebene oder in der krummlinigen Oberfläche mit beliebiger Krümmung oder der Aussparungen entfernt werden.

Während der Drehung (durch den Antrieb) wirkt die Arbeitsfläche der Antriebswelle mit der Arbeitsfläche der Abtriebswelle zusammen. Dabei wird das Blechmaterial der plastischen Formänderung unterzogen, darunter auch im Bereich der Relieffläche. Somit wird ein Mikrorelief gebildet, welches mit der Form, mit den Abmessungen und mit der Anordnung der Überstände und/oder der Aussparungen übereinstimmt, darunter auch im Bereich der Relieffläche.

Die Spitzen der Überstände und/oder der Aussparungen der Wellen können mit waagerechter oder mit schräger Abflachungsfläche ausgeführt werden. Die Abflachungen können unterschiedliche Flächengrößen aufweisen. Das stellt die zusätzlichen Darstellungseffekte auf der Materialoberfläche infolge der Änderung des Reflexionsvermögens der Oberfläche sicher.

Die Reliefoberfläche auf den Wellen mit Überständen oder Aussparungen kann nach einem beliebigen bekannten Verfahren gefertigt werden.

### Beispiel:

Die behandelte halbgefertigte Welle wird anhand des Antriebs des Vorschubwerkens in den Arbeitsbereich zum angetriebenen Werkzeug vorgeschoben. Der Antriebsmotor auf dem Werkzeug dreht eine Messerwalze oder einen Fräser oder es wird ein Laserkopf aktiviert.

Die Messerwalze dreht sich mit hoher Drehgeschwindigkeit (einige Tausende von Umdrehungen pro Minute). Die Antriebe für die waagerechten, senkrechten und Winkelverschiebungen des Werkzeugs werden durch die Signale von einer speicherprogrammierbaren Steuerung über einen Rechner gesteuert und versetzen das Werkzeug gemäß dem Programm in der waagerechten, senkrechten und Winkelrichtungen. Der Rechner steuert auch den Antrieb für den Vorschub (Schwenkung) der behandelten Welle.

Somit kann die Reliefoberfläche mit unbeschränkter Menge der Bilder erzeugt werden.

Die Reliefoberfläche kann auch unter Einsatz von elektrochemischer Behandlung erzeugt werden.

## Patentansprüche

1. Verfahren zum Prägen eines Bildes auf ein Streifen- oder Bandmaterial, bei dem das Bild unter Verwendung eines Kalanders aufgetragen wird und der Kalander mindestens zwei Prägewellen aufweist, wobei eine der beiden Wellen mit dem Antrieb gekoppelt wird, wobei die Arbeitsfläche der ersten Kalanderwalze mit einigen Reihen von Überständen und die Arbeitsfläche der zweiten Welle ebenfalls mit reihenweise angeordneten Überständen versehen wird, die in die Überstände der ersten Welle eingreifen, wobei mindestens ein Teil der Überstände der ersten Welle mit einer anderen Geometrie als die Überstände auf der zweiten Welle versehen wird oder wobei die Arbeitsfläche der zweiten Welle mit Anspornungen für die Überstände der ersten Welle ausgebildet wird oder wobei die Arbeitsfläche der zweiten Welle zylinderförmig und aus elastischem Material ausgeführt wird,
**dadurch gekennzeichnet,**
**dass** die Reliefoberfläche auf der ersten Welle mittels Gravierens mit der Entfernung des Überstands-Materials innerhalb der Überstandshöhe ausgebildet wird, wobei die Form und die variable Tiefe der Reliefoberfläche durch ein wiedergegebenes Originalbild vorgegeben wird und die Tiefe der Reliefoberfläche an den Stellen mit dem entfernten Wellenmaterial von der optischen Dichte der entsprechenden Fragmente des zu kopierenden Bildes abhängig wird,
**dass** dabei eine variable Prägetiefe auf dem Verarbeitungsmaterial erreicht wird,
**dass** der Tiefenwert der Prägetiefe durch zwei Größen beschränkt wird, wobei die eine Größe der Anordnung der Überstandsbasis und die Nullgröße der Überstandsspitzen entsprechen,
**dass** in den Bereich zwischen den Überständen die Tiefe der Reliefflächen unabhängig von der optischen Dichte des Originalbildes wird und in der gleichen Ebene wie die Überstandsoberfläche und nicht tiefer als die Überstandsbasis liegt,
**dass** durch die Gesamtheit all dieser Merkmale ein Effekt der Imitation von unterschiedlichen Grauwerten sicher gestellt wird, wobei die Grauwerte durch die optische Dichte der entsprechenden Fragmente des zu kopierenden Originalbildes vorgegeben werden und ein fotorealistisches Bild erzeugt wird und das erzeugte fotorealistische Bild je nach dem Beobachtungswinkel und/oder je nach der Ansicht und/oder je nach der Lichtquellenlage unterschiedlich wahrgenommen wird.

2. Verfahren nach Anspruch 1,
**dadurch gekennzeichnet,**
**dass** die Wellenüberstände konvergierend von der Basis zur Spitze ausgeführt werden.

3. Verfahren nach Anspruch 2,
**dadurch gekennzeichnet,**
**dass** die Überstandsspitzen der Wellenflächen mit waagerechter Abflachungsfläche ausgeführt werden.

4. Verfahren nach Anspruch 2,
**dadurch gekennzeichnet,**
**dass** die Überstandsspitzen der Wellenflächen mit schräger Abflachungsfläche ausgeführt werden.

5. Verfahren nach Anspruch 3 oder 4,
**dadurch gekennzeichnet,**
**dass** die Abflachungsflächen der Überstände einer der Welle mit unterschiedlichen Flächengrößen ausgeführt werden.

6. Verfahren nach Anspruch 2,
**dadurch gekennzeichnet,**
**dass** die abwechselnden Aussparungen und Überstände pyramideförmig ausgeführt werden.

7. Verfahren nach Anspruch 2,
**dadurch gekennzeichnet,**
**dass** die abwechselnden Aussparungen und Überstände kegelförmig ausgeführt werden.

8. Kalander zum Prägen eines Bildes auf einem flachen Material, welcher ein Gestell und mindestens zwei Prägewellen aufweist und eine der Wellen mit einem Antrieb gekoppelt ist, wobei auf der Arbeitsfläche der ersten der Kalanderwellen einige Reihen von Überständen und auf der Arbeitsfläche der zweiten Welle ebenfalls einige Reihen von Überständen ausgeführt sind, welche in die Überstände der ersten Welle eingreifen, wobei mindestens ein Teil der Überstände der ersten Welle eine andere Geometrie aufweisen, als die Überstände der zweiten Welle, wobei die Arbeitsfläche der zweiten Welle mit Aussparungen für die Überstände der ersten Welle ausgeführt ist, oder wobei die Arbeitsfläche der zweiten Welle zylinderförmig und aus einem elastischen Material ausgebildet ist,
**dadurch gekennzeichnet,**
**dass** auf der ersten Kalanderwelle die Reliefoberfläche mittels Gravierens mit der Entfernung des Überstand-Materials innerhalb der Überstandshöhe ausgeführt ist,
**dass** die Form und die Tiefe der Reliefoberfläche je nach der optischen Dichte der Fragmente eines zu kopierenden Originalbildes vorgegeben sind, wobei die Tiefe der Relieffläche an den mit den Überständen versehenen Stellen variabel ausgeführt ist, um im Verarbeitungsmaterial eine variable Prägetiefe zu erreichen,
**dass** die Tiefe von der Maximalgröße, die der Anordnung der Überstandbasis entspricht, bis zu Nullgröße, die der Anordnung der Überstandsspitze entspricht, variiert,
**dass** die Tiefe der Relieffläche in den Bereichen zwischen den Überständen von der optischen Dichte des Originalbildes unabhängig ist und in der gleichen Ebene wie die Überstandsoberfläche und nicht tiefer als die Überstandsbasis liegt,
**dass** die Gesamtheit aller Merkmale eine variable Prägetiefe auf dem Verarbeitungsmaterial mit einem Effekt der Imitation von unterschiedlichen Grauwerten sicherstellt und
**dass** ein fotorealistisches Bild erzeugt ist, welches je nach dem Beobachtungswinkel und/oder je nach der Ansicht und/oder je nach der Lichtquellenlage unterschiedlich wahrnehmbar ist.

9. Kalander nach Anspruch 8,
**dadurch gekennzeichnet,**
**dass** Überstände der Welle bzw. der Wellen konvergierend von der Basis zur Spitze ausgeführt sind.

10. Kalander nach Anspruch 8,
**dadurch gekennzeichnet,**
**dass** die Überstände der Welle(n) mit waagerechter Abflachungsfläche ausgeführt sind.

11. Kalander nach Anspruch 8,
**dadurch gekennzeichnet,**
**dass** die Überstände der Welle(n) mit schräger Abflachungsfläche ausgeführt sind.

12. Kalander nach Anspruch 10 oder 11,
**dadurch gekennzeichnet,**
**dass** die Abflachungsflächen der Überstände einer der Welle mit unterschiedlichen Flächengrößen ausgeführt sind.

13. Kalander nach Anspruch 8,
**dadurch gekennzeichnet,**
**dass** Aussparungen und Überstände pyramideförmig ausgeführt sind.

14. Kalander nach Anspruch 8,
**dadurch gekennzeichnet,**
**dass** Aussparungen und Überstände kegelförmig ausgeführt sind.

15. Prägeerzeugnis, welches als Folie oder als Schichtmaterial mit dem darauf geprägten Bild ausgebildet ist,
**dadurch gekennzeichnet,**
**dass** das Bild fotorealistisch aussieht und mit unterschiedlichen Grauwerten wiedergegeben ist, wobei das Bild auf dem Erzeugnis mittels eines Verfahrens nach einem der Ansprüche 1 bis 7 aufgebracht ist.

16. Prägeerzeugnis, welches als Folie oder als Schichtmaterial mit dem darauf
geprägten Bild ausgebildet ist,
**dadurch gekennzeichnet,**
**dass** das Bild fotorealistisch aussieht und mit unterschiedlichen Grauwerten wiedergegeben ist, wobei das Bild auf dem Erzeugnis unter Einsatz vom Kalander gemäß einem der Ansprüche 8 bis 14 aufgebracht ist.

17. Verfahren zum Prägen eines Bildes auf ein Streifen- bzw. Bandmaterial, bei dem das Bild unter Einsatz von einem Kalander geprägt wird und der Kalander mindestens zwei Prägewellen aufweist, von denen eine der Wellen mit einem Antrieb gekoppelt ist, wobei auf der Arbeitsfläche der ersten Kalanderwelle Aussparungsreihen ausgeführt und auf der Arbeitsfläche der zweiten Welle die Gegenüberstände reihenweise angeordnet sind, und wobei die Arbeitsfläche der zweiten Kalanderwelle in Form eines Zylinders aus elastischem Material ausgebildet ist,
**dadurch gekennzeichnet,**
**dass** die Reliefoberfläche auf der ersten Welle mittels Gravierens mit der Entfernung des Wellenmaterials innerhalb der Aussparungstiefe ausgeführt ist,
**dass** die Form und die variable Tiefe der Reliefoberfläche je nach einem wiedergegebenen Originalbild vorgegeben sind und die Tiefe der Relieffläche an den Stellen mit dem entfernten Wellenmaterial von der optischen Dichte der entsprechenden Fragmente des zu kopierenden Bildes abhängt,
**dass** damit eine variable Prägetiefe auf dem behandelten Material erreicht ist,
**dass** der Tiefenwert der Prägeringe in einem Bereich liegt, welcher durch zwei Größen beschränkt ist, wobei eine Größe der Anordnung des unteren Aussparungspunktes und die Null-Größe der äußeren Wellenoberfläche entspricht,
**dass** die Tiefe der Relieffläche zwischen den Aussparungen mit der durch die Aussparungsform vorgegebenen Tiefe übereinstimmt,
**dass** die Gesamtheit all dieser Merkmale einen Effekt der Imitation von unterschiedlichen Grauwerten sicherstellt, wobei die Grauwerte durch die optische Dichte der entsprechenden Fragmente des zu kopierenden Originalbildes vorgegeben sind und ein fotorealistisches Bild erzeugt ist, das je nach dem Beobachtungswinkel und/oder je nach der Ansicht und/oder je nach der Lichtquellenlage unterschiedlich wahrnehmbar ist.

18. Verfahren nach Anspruch 17,
**dadurch gekennzeichnet,**
**dass** die Aussparungen konvergierend mit einer Maximalquerschnittsfläche ausgeführt wird, welche auf der Arbeitsfläche liegt.

19. Verfahren nach Anspruch 18,
**dadurch gekennzeichnet,**
**dass** der untere Teil der Aussparungen mit waagerechter Abflachungsfläche ausgeführt wird.

20. Verfahren nach Anspruch 18,
**dadurch gekennzeichnet,**
**dass** der untere Teil der Aussparungen mit schräger Abflachungsfläche ausgeführt wird.

21. Verfahren nach Anspruch 19 oder 20,
**dadurch gekennzeichnet,**
**dass** die Abflachungsflächen der Aussparungen mit unterschiedlichen Flächengrößen ausgeführt werden.

22. Verfahren nach Anspruch 18,
**dadurch gekennzeichnet,**
**dass** die Aussparungen und die Überstände pyramidenförmig oder in Form einer abgestumpften Pyramide ausgeführt werden.

23. Verfahren nach Anspruch 18,
**dadurch gekennzeichnet,**
**dass** die Aussparungen und die Überstände kegelförmig oder in Form eines abgestumpften Kegels ausgeführt werden.

24. Kalander zum Prägen eines Bildes auf ein flaches Material, welches ein Gestell und mindestens zwei auf dem Gestell befestigte Prägewellen aufweist und eine der Wellen mit einem Antrieb gekoppelt ist, wobei die Arbeitsfläche der ersten der Kalanderwellen, ob Antriebs- oder Abtriebswelle, einige Reihen von Aussparungen und die Arbeitsfläche der zweiten Kalanderwelle Reihen von Gegenüberständen aufweist, und wobei die Arbeitsfläche der zweiten Kalanderwelle in der Form eines Zylinders aus elastischem Material ausgebildet ist,
**dadurch gekennzeichnet,**
**dass** die Reliefoberfläche auf der ersten Welle mittels Gravierens mit der Entfernung des Wellenmaterials innerhalb der Aussparungstiefe ausgeführt ist,
**dass** die Form und die variable Tiefe der Reliefoberfläche je nach dem wiedergegebenen Originalbild vorgegeben sind, wobei die Tiefe der Relieffläche an den Stellen mit dem entfernten Wellenmaterial von der optischen Dichte der entsprechenden Fragmente des zu kopierenden Bildes abhängt, um eine variable Prägetiefe auf dem Verarbeitungsmaterial zu erreichen,
**dass** dieser Tiefenwert in einem Bereich liegt, welcher durch zwei Größen beschränkt ist, wobei die eine Größe der Anordnung des unteren Aussparungspunktes und die Null-Größe der äußeren Wellenoberfläche entsprechen,
**dass** die Tiefe der Relieffläche in den Bereichen, die über den Aussparungen angeordnet sind, von der optischen Dichte des Originalbildes nicht abhängt und mit der durch die Aussparungsform vorgegebenen Tiefe übereinstimmt,
**dass** die Gesamtheit all dieser Merkmale einen Effekt der Imitation von unterschiedlichen Grauwerten sicherstellt, wobei die Grauwerte dabei durch die optische Dichte der entsprechenden Fragmente des zu kopierenden Originalbildes vorgegeben sind und
**dass dadurch** ein fotorealistisches Bild erzeugt ist, welches je nach dem Beobachtungswinkel und/oder je nach der Ansicht und/oder je nach der Lichtquellenlage unterschiedlich wahrnehmbar ist.

25. Kalander nach Anspruch 24,
**dadurch gekennzeichnet,**
**dass** die Aussparungen konvergierend ausgeführt sind, wobei die Maximalquerfläche der Aussparungen auf der Wellenoberfläche liegt.

26. Kalander nach Anspruch 24,
**dadurch gekennzeichnet,**
**dass** die Aussparungen der ersten Welle und die Gegenüberstände der zweiten Welle mit waagerechter Abflachungsfläche ausgeführt sind.

27. Kalander nach Anspruch 24,
**dadurch gekennzeichnet,**
**dass** die Aussparungen der ersten Welle, welche mit der zweiten Welle mit zylinderförmiger Arbeitsfläche zusammenwirkt, mit waagerechter Abflachungsfläche ausgeführt sind.

28. Kalander nach Anspruch 24,
**dadurch gekennzeichnet,**
**dass** die Aussparungen auf der Arbeitsfläche der ersten Welle und die Gegenüberstände der zweiten Welle mit schräger Abflachungsfläche ausgeführt sind.

29. Kalander nach Anspruch 24,
**dadurch gekennzeichnet,**
**dass** die Aussparungen in der Arbeitsfläche der ersten Welle, welche mit der zweiten Welle mit zylinderförmiger Arbeitsfläche zusammenwirkt, mit schräger Abflachungsfläche ausgeführt sind.

30. Kalander nach einem der Ansprüche 26 bis 29,
**dadurch gekennzeichnet,**
**dass** die Abflachungen mit unterschiedlichen Flächengrößen ausgeführt sind.

31. Kalander nach Anspruch 24,
**dadurch gekennzeichnet,**
**dass** die Aussparungen der ersten Welle pyramidenförmig oder in Form einer abgestumpften Pyramide ausgeführt sind.

32. Kalander nach Anspruch 24,
**dadurch gekennzeichnet,**
**dass** die Aussparungen der ersten Welle und die Gegenüberstände der zweiten Welle pyramidenförmig oder in Form einer abgestumpften Pyramide ausgeführt sind.

33. Kalander nach Anspruch 24,
**dadurch gekennzeichnet,**
**dass** die Aussparungen der ersten Welle kegelförmig oder in Form eines abgestumpften Kegels ausgeführt sind.

34. Kalander nach Anspruch 24,
**dadurch gekennzeichnet,**
**dass** die Aussparungen der ersten Welle und die Gegenüberstände der zweiten Welle kegelförmig oder in Form eines abgestumpften Kegels ausgeführt sind.

35. Prägeerzeugnis, welches als Folie oder als Schichtmaterial mit einem darauf geprägten Bild ausgebildet ist,
**dadurch gekennzeichnet,**
**dass** das Bild fotorealistisch aussieht und mit unterschiedlichen Grauwerten erzeugt ist, wobei das Bild auf einem Erzeugnis nach einem der Verfahren gemäß Ansprüchen 18 bis 23 ausgeführt ist.

36. Prägeerzeugnis, welches als Folie oder als Schichtmaterial mit dem darauf geprägten Bild ausgebildet ist,
**dadurch gekennzeichnet,**
**dass** das Bild fotorealistisch aussieht und mit unterschiedlichen Grauwerten erzeugt ist, wobei das Bild auf einem Erzeugnis unter Einsatz eines Kalanders gemäß einem der Ansprüche 24 bis 34 ausgeführt ist.
